# EUROPÄISCHE PATENTSCHRIFT

(11) **EP 0 699 593 B1**
(45) Veröffentlichungstag und Bekanntmachung des Hinweises auf die Patenterteilung: **07.01.1998**
(21) Anmeldenummer: 95112792.7
(22) Anmeldetag: 14.08.1995
(51) Int. Cl.: B65D 63/00, B65D 63/08, B65D 63/16, B65D 61/00, B65D 71/04

(54) **Verzurrvorrichtung zum Bündeln und festen Verpacken von stapelbaren Gegenständen**
Lasting device for bundling and firm packaging of stackable items
Dispositif d'amarrage pour batteler et fermement emballer des objets empilables

(30) Priorität: 29.08.1994 DE 9413978 U
(43) Veröffentlichungstag der Anmeldung: 06.03.1996
(73) Patentinhaber: DOKA Industrie GmbH, A-3300 Amstetten (AT)
(72) Erfinder:
(74) Vertreter: Füchsle, Klaus, Dipl.-Ing.

(56) Entgegenhaltungen:
- DE-A- 2 236 391
- US-A- 2 896 207

## Beschreibung

Die Erfindung betrifft eine Verzurrvorrichtung zum Bündein und festen Verpacken von stapelbaren Gegenständen, wie Platten, insbesondere Holzschichtplatten oder dergleichen.

Zum Transportieren und Lagern von aufeinandergeschichteten bzw. aufeinandergestapelten Gegenständen wie Holzschichtplatten oder dergleichen müssen diese zum einen fest zusammengebündelt und zum anderen vor Beschädigungen, insbesondere an den Kanten , geschützt werden. Damit ein Plattenstapel durch Gabelstapler oder einem anderen Hebemittel aufgenommen werden kann, sind jeweils zwei oder mehr Unterlagehölzer parallel und beabstandet voneinander auszurichten und darauf die Platten zu stapeln. Durch die Unterlagehölzer wird eine lichte Höhe zwischen dem Boden und dem untersten gestapelten Gegenstand, hier der Platte, geschaffen, so daß ein Gabelstapler mit den Tragzinken unter die unterste Platte fahren und den gesamten Stapel aufnehmen kann. Zur festen Bündelung der aufeinandergeschichteten Platten werden bisher üblicherweise, siehe dazu z.B. das Dokument US-A-2896207, noch pro Unterlageholz ein Stahlband um das Plattenbündel herumgeschlungen, gespannt und dann unlösbar mit seinem freien Ende verbunden, wobei die Unterlagehölzer zwischen der untersten Platte und dem Stahlband eingeklemmt werden. Um eine Beschädigung der Kanten der Platten, insbesondere der untersten und obersten Platte, zu vermeiden, kann gegebenenfalls ein Kantenschutzelement in Form eines Winkelstücks zwischen der jeweiligen Platte und dem Stahlband eingeklemmt bzw. eingeschoben werden. Dabei kann das Unterlageholz eine derartige Länge aufweisen, daß das um die Platten herumgeschlungene Stahlband nicht direkt an den Seitenkanten der Platten anliegt.

Eine derartige Bündelung und Verpackung der aufeinandergeschichteten Platten ist dahingehend nachteilig, daß die Stahlbänder auseinandergeschnitten werden müssen, um die Platten entnehmen zu können, wodurch eine große Abfallmenge an Stahlbändern anfällt und beträchliche Kosten verursacht werden. Zudem sind oftmals beim Wiederverpacken der Platten zu einem Stapel die notwendigen Unterlagehölzer nicht mehr oder nur in zu geringer Anzahl vorhanden.

Des weiteren sind gerade auf Baustellen Schalungsplatten, Holzträger oder dergleichen des öfteren von einem Ort zu einem anderen Ort zu transportieren. So werden beispielsweise Decken mit Hilfe von Deckenschalungsplatten von der Oberseite der Decke eingeschalt, aber von der Unterseite ausgeschalt. Daher müssen die Deckenschalungsplatten mehrmals transportiert werden, was u.a. auch mit einem Kran erfolgt. Dabei werden die Platten bekanntermaßen lediglich durch Kranschlaufen gehalten, jedoch nicht fest gebündelt. Dabei müssen, um ein Herumlegen der Kranschlaufen zu ermöglichen, Stapelunterlagen immer wieder neu gesucht werden, was Wartezeiten von Personal und Kran verursachen kann. Außerdem ist die Sicherheit gegen Herunterrutschen einzelner Platten oder dergleichen beim Umheben mit den bekannten Mitteln nur in sehr geringem Maße gewährleistet, da die Gegenstände nur lose aneinanderliegen.

Das der Erfindung zugrundeliegende technische Problem besteht darin, eine wiederverwendbare Verzurrvorrichtung zum Bündeln von gestapelten Platten oder auf- und aneinanderliegenden Trägern oder dergleichen zu schaffen.

Dieses technische Problem wird mit einer Verzurrvorrichtung zum Bündeln und festen Verpacken von stapelbaren Gegenständen, wie Platten, insbesondere Holzschichtplatten oder dergleichen, gelöst, die einen mit einer Spanneinrichtung versehenen Zurrgurt aufweist und zumindest ein Unterlageelement mit einer Auflagefläche für die gestapelten Gegenstände umfaßt, wobei das Unterlageelement zumindest eine im Querschnitt geschlossene Öffnung aufweist, durch die der Zurrgurt hindurchläuft. Unter geschlossenen Öffnungen wird hier eine im Querschnitt einen geschlossenen, durchgehenden Umfangsrand aufweisende Öffnung verstanden.

Der Erfindung liegt der Gedanke zugrunde, einen an sich bekannten Zurrgurt, siehe dazu zum Beispiel das Dokument DE-A-2236391, der verschiedenartig ausgebildet sein kann, was im folgenden noch weiter ausgeführt wird, mit einem hinsichtlich des Transports und der Lagerung geeigneten Unterlageelements derart zu verbinden, daß dieses Unterlageelement von dem Zurrgurt nicht mehr trennbar ist. Erstmals wird mit der erfindungsgemäßen Verzurrvorrichtung eine einfache, kostengünstige und zugleich wiederverwendbare Vorrichtung geschaffen, die für die gesamte Transportkette vom Hersteller bis zur Baustelle und zurück, sowie zur Verwendung auf der Baustelle selbst, wie zum Beispiel für die Bündelung von Betonschalungsplatten, geeignet ist und insgesamt eine Einheit darstellt. Des weiteren werden die Stahlbänder eingespart, wodurch die Entsorgungsproblematik wegfällt. Außerdem entfällt die Suche nach Unterlagehölzern, da an jeder erfindungsgemäßer Verzurrvorrichtung zumindest ein Unterlageelement unverlierbar angeordnet ist.

Wie bereits erwähnt, werden beim Umsetzen von Platten, Holzträgern oder dergleichen bekanntermaßen oftmals nur Kranschlaufen verwendet, die ein Herunterrutschen einzelner Güter beim Umheben nur in sehr geringem Maße verhindern können. Demgegenüber kann die Sicherheit an der Baustelle wesentlich erhöht werden, wenn zusätzlich eine feste Bündelung der Gegenstände, wie Platten, Holzträger oder dergleichen, mittels der erfindungsgemäßen Verzurrvorrichtung an den Stirnseiten der Bündel erfolgt.

Des weiteren werden auf Baustellen oftmals zum Zwecke des Umhebens von länglichen Gegenständen, wie Platten oder dergleichen, entweder Paletten oder Behälter verwendet. Diese würden bei einer Bündelung mit der erfindungsgemäßen Verzurrvorrichtung nicht mehr benötigt werden und es könnten somit wesentlich Kosten eingespart werden als z.B. bei der Verwendung von Behältern. Denn preiswerte Paletten sind aus Sicherheitsgründen bezüglich der fehlenden Bündelung nicht geeignet. Des weiteren weist eine Verwendung einer erfindungsgemäßen Verzurrvorrichtung einen wesentlich geringeren Raumbedarf bei Nichtbenutzung an der Baustelle auf und es ist ein wesentlich einfacherer Transport zur nächsten Einsatzstelle durch das geringere Eigengewicht und dem kleineren Volumen bezüglich der Verwendung von Paletten, Behältern oder dergleichen ermöglicht. Gegenüber den bekannten Behältern sind erfindungsgemäße Verzurrvorrichtungen auch an alle beliebigen Stapellängen anpaßbar.

Eine sehr einfache und kostengünstige Lösung einer erfindungsgemäßen Verzurrvorrichtung wird dadurch erreicht, daß der Zurrgurt einteilig, d.h. eine geschlossene Schleife bildend, ausgebildet ist. In diese geschlossene Schleife ist die Spanneinrichtung integriert, die zum Beispiel aus einer handelsüblichen, feststellbaren Ratsche, Wickelvorrichtung oder dergleichen bestehen kann. Dadurch daß der Zurrgurt einteilig ausgebildet ist und das Unterlageelement eine geschlossene Öffnung aufweist, durch die der Zurrgurt hindurchläuft, ist das Unterlageelement unlösbar mit dem Zurrgurt verbunden, wobei diese Art der Befestigung des Unterlageelements am Zurrgurt eine gegenseitige Verschiebung zuläßt, so daß der Zurrgurt mit der darin angebrachten Spanneinrichtung je nach Höhe des Plattenstapels gegenüber dem Unterlageelement in gewünschter Weise verschoben werden kann, um zum Beispiel die Spanneinrichtung an eine zum Spannen gut geeignete Position zu verschieben. Die unverlierbare Anordnung des Unterlageelements kann dabei entweder durch den einteiligen Zurrgurt oder durch ein ein größeres Endteil aufweisendes freies Gurtende als die Öffnung im Unterlageelement bedingt sein.

Eine weitere sehr einfache Ausbildung der erfindungsgemäßen Verzurrvorrichtung ist dadurch gegeben, daß der Zurrgurt mit zwei Gurtenden an einer Spanneinrichtung, wie zuvor einer Ratsche oder dergleichen, verbunden, insbesondere gelenkig verbunden, ist, wodurch wiederum Zurrgurt und Spanneinrichtung eine geschlossene Schleife bilden, in die das Unterlageelement eingefädelt ist.

Indem sich die Öffnung im Unterlageelement über die ganze Länge parallel zur Längsachse erstreckt, wird der Zurrgurt in optimaler Weise im Unterlageelement geführt, so daß beim Spannen des Zurrgurts mittels der Spanneinrichtung, wenn die gesamte Verzurrvorrichtung um die gestapelten Gegenstände herumgelegt ist, sauber an dem untersten Gegenstand anliegt.

Vorteilhafterweise ist die Öffnung im Unterlageelement im Querschnitt im wesentlichen rechteckig ausgebildet, deren Breite zumindest gleich der Breite des Zurrgurts ist, so daß der Zurrgurt weder verkreuzt noch seitlich zusammengeschoben in der Öffnung verläuft und beim Spannen sauber gestreckt und somit die Zugkräfte optimal aufnehmen und weiterleiten kann.

Besteht das Unterlageelement aus einem länglichen Körper, der eine Höhe hat, daß zwischen der Auflagefläche und der gegenüberliegenden Standfläche eine lichte Höhe verbleibt, die ein Aufnehmen der gestapelten Gegenstände mittels eines Hebezeugs, wie das eines Gabelstaplers oder dergleichen ermöglicht, und die Öffnung sich im Unterlageelement parallel zur Auflagefläche erstreckt, so wird in optimaler Weise das Unterlageelement unverlierbar mit dem Zurrgurt verbunden und gleichzeitig die optimale Anlegung des Unterlageelements in gespanntem Zustand erreicht.

Weist das Unterlageelement an seinen Schmalseiten senkrechtstehende Schenkelstücke auf, die gegenüber der Auflagefläche vorstehen, so wird gleichzeitig mit dem Unterlageelement ein Kantenschutz geschaffen, da der Zurrgurt an den Außenseiten der Schenkelstücke verläuft und nicht direkt über die Kanten der zum Teil emfpindlichen Platten.

Besonders vorteilhaft ist eine Ausbildung des Unterlageelements derart, daß jeder der Schenkel mit einer im Querschnitt geschlossenen Öffnung versehen ist, durch die der Zurrgurt hindurchverläuft und sich in gespanntem Zustand in einer Vertiefung der Auflagefläche des Unterlageelements erstreckt. Denn dadurch braucht keine teure Herstellung einer durchgehenden Öffnung in einem als Unterlage dienenden Holz durchgeführt werden.

Des weiteren wäre es auch möglich, den Zurrgurt durch die geschlossene Öffnung hindurch zu ziehen und dann im Bereich dieser Schenkel wieder mit sich selbst zu vernähen, so daß Zurrgurt und jeweils geschlossene Öffnung en in den Schenkeln eine unlösbare Schlaufenverbindung bilden. Bei einem weiteren vorteilhaften Ausführungsbeispiel könnte eine dieser Schlaufenverbindungen durch einen lösbaren Haken ersetzt werden, der ein Überwerfen des Zurrgurts über den Stapel ermöglicht und erst dann in das gegenüberliegende Ende des Unterlageelements eingehängt wird.

Aus Fertigungsgründen ist es vorteilhaft, das Unterlageelement aus Stahl, Aluminium, Schichtsperrholz oder Vollholz mit oder ohne einem teilweisen Blechschutz an den Außenseiten des Unterlageelements zu schaffen, je nach Bedingungen und Einsatzgebiet.

Bei der wiederverwendbaren Verzurrvorrichtung gemäß der Erfindung kann auch vorteilhafterweise zumindest ein oberes, insbesondere ein U-förmiges Kantenschutzelement am Zurrgurt mittels zumindest einer eine geschlossene Öffnung bildende Lasche derart befestigt werden, daß der Zurrgurt auf der Oberseite des Kantenschutzelements verläuft und senkrechtstehende Schenkel des Kantenschutzelementes vorhanden sind, an deren Außenseite der Zurrgurt verläuft. Somit wird der oberste Gegenstand vor Eindrücken durch die Spanneinrichtung und die sich gegenüberliegenden Kanten vor Eindrücken durch den Zurrgurt beim Spannen geschützt. Wie bereits erwähnt bilden die Laschen dabei geschlossene Öffnungen, durch die der Zurrgurt hindurchgefädelt ist, was ein Entfernen des Kantenschutzelements verhindert. Somit sind auch Kantenschutzelement und Zurrgurt unlösbar, jedoch verschiebbar zueinander, verbunden.

Eine sehr einfache Ausbildung des Kantenschutzelements ist dadurch gegeben, daß das obere Kantenschutzelement zwei voneinander beabstandete Laschen aufweist, die auf der Außenseite des Kantenschutzelements voneinander beabstandet angeordnet sind und jeweils eine geschlossene Öffnung bilden, bevorzugtermaßen eine rechteckförmige Öffnung, durch die der Zurrgurt hindurchläuft und die Spanneinrichtung zwischen den zwei Laschen angeordnet ist. Dadurch wird ein direktes, möglicherweise Beschädigungen verursachendes Aufliegen des Kantenschutzelementes der Spanneinrichtung auf der obersten Platte vermieden und das Ausrichten des Zurrgurtes auf dem Kantenschutzelement entfällt.

Je nach Fertigungsbedingungen und Anforderungen ist es vorteilhaft, das Kantenschutzelement aus einem U-förmigen Stahlblech, Kunststoffteil oder Holz herzustellen.

Besonders vorteilhaft ist die Ausbildung des oberen Kantenschutzelements als flexibles Gurtband, das längs des Zurrgurts angeordnet ist und mehrere geschlossene Einschnitte quer zur Längsrichtung des Bandes aufweist, durch die der Zurrgurt hindurchgefädelt ist, wobei der Zurrgurt auf der Außenseite des Gurtbandes verläuft und die Spanneinrichtung auf der Außenseite des Gurtbandes angeordnet ist. Durch die Ausbildung des Kantenschutzelementes als flexibles Gurtband, wie zum Beispiel einem starken Textilband, Schlauchband oder dergleichen, wird das Auflegen bzw. Umlegen des Zurrgurts um einen Plattenstapel weiter erleichtert, jedoch gleichzeitig der Kantenschutz und der Schutz vor Eindrücken an der Oberfläche des obersten Gegenstands, hier der Platte, gewährleistet. Dazu weist das Gurtband eine Länge auf, so daß das Band auf beiden Seiten des Plattenstapels übersteht und der Zurrgurt an der Außenseite der hierdurch gebildeten "Schenkel" verläuft.

Es ist hervorzuheben, daß als Spanneinrichtung gewöhnliche und allgemein dem Fachmann geläufige Ratschen, Aufwickelvorrichtungen und dergleichen verwendbar sind. Des weiteren kann als Zurrgurt jegliches flexibles Textil-, Cord-, Stahl- oder Kettenband oder dergleichen verwendet werden.

Schließlich ist in überraschender Weise der Verlust von Zurrgurten mit unverlierbar daran angeordnetem Unterlageelement weitgehend vermieden, da die gesamte Verzurrvorrichtung nun zumindest ein größeres Packmaß - je nach Länge des Unterlageelements - aufweist, das ein Herausziehen des Zurrgurts aus dem Unterlageelement nicht ohne Zerstörung des Gurtes verhindert. Hierdurch ist also ein unauffälliges Mitnehmen des Zurrgurts unterbunden.

Abschließend soll noch dargelegt werden, daß unter Bündelung bzw. Stapeln von Gegenständen auch das Nebeneinanderstapeln von Platten, d.h. Hochkantaneinanderstellen von Platten, verstanden wird.

Im folgenden wird zur weiteren Erläuterung und zum besseren Verständnis der Erfindung unter Bezugnahme auf die beigefügten Zeichnungen ein Ausführungsbeispiel näher beschrieben und ausgeführt. Es zeigt:
- Fig. 1: eine perspektivische Teilansicht eines Plattenstapels mit einer beispielhaft um den Plattenstapel herumgelegten, erfindungsgemäßem Verzurrvorrichtung mit einem Zurrgurt, der mit einem daran unverlierbar angebrachten Unterlageelement versehen ist,
- Fig. 2: eine Seitenansicht des um einen Plattenstapel herumgelegten Zurrgurts nach Fig. 1, bei der in teilweise aufgebrochener Darstellung die Durchführung des Zurrgurts in dem Unterlageelement gezeigt ist, und
- Fig. 3: eine vergrößerte Querschnittsansicht eines Unterlageelements, wie es bei einer erfindungsgemäßen Verzurrvorrichtung Verwendung findet.

Die Fig. 1 zeigt einen Plattenstapel, bei dem mehrere Platten 5 aufeinandergestapelt sind. Um den Plattenstapel ist ein einteiliger Zurrgurt 1 herumgelegt. Der Zurrgurt 1 weist zwei Gurtenden auf, die durch eine Ratsche 3 miteinander unlösbar verbunden sind. Die Ratsche 3 ist dabei in bekannter Weise aufgebaut. Das heißt, daß ein Gurtende durch Betätigen eines Hebels der Ratsche 3 um eine Drehachse, die sich quer zur Gurtlängsachse erstreckt, aufwickelbar ist, so daß die Länge des Gurts bzw. der hiervon gebildeten Schlaufe variierbar ist. In der gewünschten Länge läßt sich die Ratsche 3 fixieren, so daß eine Verlängerung des Gurtes in der fixierten Stellung nicht mehr möglich ist und der Zurrgurt 1 gespannt bleibt.

Die Unterseite der untersten Platte 5 des Plattenstapels liegt auf einem Unterlageelement 4 auf, das sich zumindest bis zu den gegenüberliegenden Schmalseiten der Platte 5 erstreckt. Jeweils auf den sich gegenüberliegenden Schmalseiten des Unterlageelements 4 erstrecken sich senkrecht zu der für die Platte 5 vorgesehenen Auflagefläche des Unterlageelements 4 jeweils Schenkel 41, die an den angrenzenden Schmalseiten der Platte 5 im wesentlichen anliegen oder in geringem Abstand liegen. Mit anderen Worten weist das Unterlageelement 4 in der Seitenansicht eine U-förmige Aussparung auf, in der die Platte 5 mit seinen zwei sich gegenüberliegenden Schmalseiten und der Unterseite einpaßbar ist.

Eine im Querschnitt geschlossene, durchgehende Öffnung 42 42 erstreckt sich durch das Unterlageelement 4 von einer Schmalseite des Unterlageelements 4 zur anderen. Die Öffnung 42 weist dabei einen lichten, bevorzugtermaßen rechteckförmigen Querschnitt auf, der eine verschiebbare Durchführung des Zurrgurts 1 zuläßt.

Auf der Oberseite der obersten Platte 5 des Plattenstapels liegt ein in der Seitenansicht U-förmiges Kantenschutzelement 2 auf, wobei dieses mit zwei Schenkeln 22 im wesentlichen an zwei sich gegenüberliegenden Schmalseiten der Platte 5 anliegt. Das heißt, das U-förmige Kantenschutzelement 2 besteht aus einem sich von einer Schmalseite zu der gegenüberliegenden Schmalseite erstreckenden Platte 5 und den daran senkrechtstehenden Schenkeln 22, so daß die Oberkanten der Platte 5 teilweise von dem Kantenschutzelement 2 umgriffen werden. Des weiteren umfaßt das Kantenschutzelement 2 zwei Laschen oder Schlaufen 21, die auf der Oberseite des Kantenschutzelementes 2 voneinander beabstandet angeordnet sind und mit der Oberseite des Kantenschutzelements 2 jeweils zwei geschlossene Öffnungen 42 bilden, durch die der Zurrgurt 1 hindurchläuft. Dadurch wird der Zurrgurt 1 unverlierbar mit dem Kantenschutzelement 2 verbunden.

Auf dem Kantenschutzelement 2 liegt auf der der anliegenden Unterseite des Kantenschutzelements 2 gegenüberliegenden Oberseite die Ratsche 3 auf. Der Zurrgurt 1 erstreckt sich auf der gleichen Oberseite des Kantenschutzelements 2 wie die Ratsche 3 und verläuft über die Außenseiten der Schenkel 22 zu dem Unterlageelement 4 durch die Öffnung 42 hindurch und schließlich bis zum anderen Ende der Ratsche 3.

Aus der in Fig. 2 dargestellten Seitenansicht ist diese Anbringung des Unterlageelements 4 sowie des Kantenschutzelements 2 am Zurrgurt 1 nochmals deutlich dargestellt. In dieser Ansicht ist der Plattenstapel zur besseren Übersichtlichkeit lediglich teilweise als aus einzelnen Plattenelementen 5 bestehender Stapel dargestellt. Des weiteren ist die durchgängige Öffnung 42 in dem Unterlageelement 4 in der teilweise ausgebrochenen Darstellung noch besser ersichtlich. Das heißt, die Öffnung 42 durchzieht das Unterlageelement 4 längs der Längsachse des Unterlageelements 4 von einer Schmalseite zur anderen, und der Zurrgurt 1 läuft um die Schenkel 41 des Unterlageelements 4 herum in dieser Öffnung 42 durch das Unterlageelement 4.

Das Unterlageelement 4 liegt auf dem Boden 10 auf. Zumindest zwei Unterlageelemente 4 sind für einen Plattenstapel vorgesehen. Durch die Höhe der Unterlageelemente 4, die auf zwei gegenüberliegenden Seiten des Plattenstapels 5 auf der Unterseite einer Platte 5 anliegen, wird eine lichte Höhe geschaffen, in die zum Beispiel ein Gabelstapler mit seinen Tragzinken einfahren und den Plattenstapel anheben kann.

Zum Entfernen des Zurrgurts 1 wird die Fixierung der Ratsche 3 in gewohnter Weise gelöst und der Zurrgurt 1 abgewickelt, so daß der Zurrgurt 1 mit dem Kantenschutzelement 2 seitlich über die Stirnseiten des Plattenstapels bzw. der Platten 5 herausgezogen werden kann. Dabei verbleibt nicht nur das Kantenschutzelement 2 durch die Hindurchführung in den Laschen 21 unverlierbar am Zurrgurt 1. Durch Wegheben des Plattenstapels 5 von den Unterlagen sind nun die einzelnen Zurrgurts 1 mit den daran angeordneten Unterlageelementen 4 als Einheit wiederverwendbar, da auch die Unterlageelemente 4 unverlierbar am Zurrgurt 1 angeordnet sind, indem der Zurrgurt 1 jeweils durch die Öffnung 42 im Unterlageelement 4 hindurchgefädelt ist.

Diese erfindungsgemäße Anordnung des Zurrgurts 1 und der unverlierbar angebrachten Elemente 2 und 4 schafft zudem ein größeres Packmaß, so daß ein einfaches und unauffälliges Mitnehmen eines Zurrgurts 1 nicht mehr möglich ist.

Aus der in Fig. 3 dargestellten Querschnittsansicht ist der Aufbau eines Unterlageelements 4 nochmals deutlich erkennbar. Das Unterlageelement 4 besteht dabei aus einem Aluminiumstrangpreßprofil, das im wesentlichen einen rechteckförmigen Querschnitt aufweist. Im Inneren ist das Strangpreßprofil hohl ausgebildet, wobei eine Trennwand im Inneren des Hohlprofils die geschlossene Öffnung 42 bildet. Die geschlossene Öffnung 42 weist dabei einen Innenquerschnitt auf, der keine scharfen Kanten besitzt.

Die Breite der Öffnung 42 ist derart bemessen, daß der hier nicht dargestellte Zurrgurt 1 problemlos darin verschiebbar ist. Durch die abgerundete Ausbildung des Innenquerschnitts können beim Verzurren keine Beschädigungen am Zurrgurt 1 auftreten.

## Patentansprüche

1. Verzurrvorrichtung zum Bündeln und festen Verpacken von stapelbaren Gegenständen, wie Platten, insbesondere Holzschichtplatten oder dergleichen, mit:
- einem mit einer Spanneinrichtung (3) versehenen Zurrgurt (1), und
- zumindest einem Unterlageelement (4) mit einer Auflagefläche für die gestapelten Gegenstände (5), wobei das Unterlageelement (4) zumindest eine im Querschnitt geschlossene Öffnung (42) aufweist, durch die der Zurrgurt (1) hindurchläuft.

2. Verzurrvorrichtung nach Anspruch 1, dadurch **gekennzeichnet**, daß der Zurrgurt (1) eine geschlossene Schleife bildet.

3. Verzurrvorrichtung nach Anspruch 1, dadurch **gekennzeichnet**, daß der Zurrgurt (1) zwei Gurtenden aufweist, die mit der Spanneinrichtung (3) unlösbar verbunden sind.

4. Verzurrvorrichtung nach Anspruch 1, dadurch **gekennzeichnet**, daß die Öffnung (42) sich durch das ganze Unterlageelement (4) längs dessen Längsachse erstreckt.

5. Verzurrvorrichtung nach Anspruch 1 oder 4, dadurch **gekennzeichnet**, daß die Öffnung (42) im Unterlageelement (4) einen im wesentlichen rechteckförmigen Querschnitt aufweist, dessen Breite zumindest gleich der Breite des Zurrgurtes (1) ist.

6. Verzurrvorrichtung nach einem oder mehreren der vorhergehenden Ansprüche, dadurch **gekennzeichnet**, daß das Unterlageelement (4) aus einem länglichen Körper besteht, der eine Höhe hat, so daß zwischen der Auflagefläche (10) und einer gegenüberliegenden Standfläche eine lichte Höhe verbleibt, die ein Aufnehmen der gestapelten Gegenstände (5) mittels eines Hebezeugs, wie das eines Gabelstaplers oder dergleichen, ermöglicht und die Öffnung (42) sich im Unterlageelement (4) parallel zur Auflagefläche erstreckt.

7. Verzurrvorrichtung nach einem oder mehreren der vorhergehenden Ansprüche, dadurch **gekennzeichnet**, daß das Unterlageelement (4) an seinen Schmalseiten zur Auflagefläche senkrechtstehende Schenkelstücke (41) aufweist.

8. Verzurrvorrichtung nach Anspruch 7, dadurch **gekennzeichnet**, daß jeder der Schenkel (41) mit einer im Querschnitt geschlossenen Öffnung (42) versehen ist, durch die der Zurrgurt (1) durchgeführt ist und der Zurrgurt (1) in einer Vertiefung in der Auflagefläche des Unterlageelements (4) verläuft.

9. Verzurrvorrichtung nach einem oder mehreren der Ansprüche 1 bis 8, dadurch **gekennzeichnet**, daß das Unterlageelement (4) aus Stahl, Aluminium, Schichtsperrholz oder Vollholz mit oder ohne einem teilweisen Blechschutz an den Außenseiten des Unterlageelements (4) besteht.

10. Verzurrvorrichtung nach Anspruch 1, dadurch **gekennzeichnet**, daß zumindest ein oberes, insbesondere ein U-förmiges Kantenschutzelement (2) am Zurrgurt (1) mittels geschlossener Laschen (21) derart befestigt ist, daß der Zurrgurt (1) auf der Oberseite des Kantenschutzelements (2) verläuft und senkrechtstehenden Schenkeln (22) des Kantenschutzelements (2) vorhanden sind, an deren Außenseiten der Zurrgurt (1) verläuft.

11. Verzurrvorrichtung nach Anspruch 10, dadurch **gekennzeichnet**, daß der obere Kantenschutz zwei voneinander beabstandete Laschen (21) aufweist, die auf der Außenseite des Kantenschutzelements (2) voneinander beabstandet angeordnet sind und jeweils eine geschlossene Öffnung (42), bevorzugtermaßen eine rechteckförmige Öffnung (42), bilden, durch die der Zurrgurt (1) hindurch verläuft und die Spanneinrichtung (3) zwischen den zwei Laschen (21) angeordnet ist.

12. Verzurrvorrichtung nach einem der Ansprüche 10 oder 11, dadurch **gekennzeichnet**, daß das Kantenschutzelement (2) aus einem U-förmigen Stahlblech, Kunststoffteil oder Holz besteht.

13. Verzurrvorrichtung nach Anspruch 10, dadurch **gekennzeichnet**, daß das obere Kantenschutzelement (2) aus einem Gurtband besteht, das längs des Zurrgurts (1) angeordnet ist und mehrere Einschnitte quer zur Längsrichtung des Bandes aufweist, durch die der Zurrgurt (1) hindurchgefädelt ist, der Zurrgurt (1) auf der Außenseite des Gurtbandes verläuft und die Spanneinrichtung (3) auf der Außenseite des Gurtbands angeordnet ist.

## Claims

1. Lashing device for bundling and firmly packing stackable objects such as panels, in particular laminated wood panels or the like, with:
- a lashing strap (1) provided with a tightening device (3), and
- at least one base element (4) with a bearing surface for the stacked objects (5), wherein the base element (4) comprises at least one opening (42) of closed cross-section through which passes the lashing strap (1).

2. Lashing device according to claim 1, characterised in that the lashing strap (1) forms a closed loop.

3. Lashing device according to claim 1, characterised in that the lashing strap (1) comprises two strap ends which are connected non-releasably to the tightening device (3).

4. Lashing device according to claim 1, characterised in that the opening (42) extends through the whole base element (4) along the longitudinal axis thereof.

5. Lashing device according to claim 1 or 4, characterised in that the opening (42) in the base element (4) has an essentially rectangular cross-section of which the width is at least equal to the width of the lashing strap (1).

6. Lashing device according to one or more of the preceding claims, characterised in that the base element (4) consists of an elongate body which has a height, so that between the bearing surface (10) and an opposite stand surface there remains a clear height which makes it possible to hold the stacked objects (5) by means of lifting gear such as that of a fork lift truck or the like, and the opening (42) extends in the base element (4) parallel to the bearing surface.

7. Lashing device according to one or more of the preceding claims, characterised in that the base element (4) on its narrow sides comprises arm pieces (41) extending perpendicularly to the bearing surface.

8. Lashing device according to claim 7, characterised in that each of the arms (41) is provided with an opening (42) of closed cross-section through which the lashing strap (1) is passed, and the lashing strap (1) extends in a recess in the bearing surface of the base element (4).

9. Lashing device according to one or more of claims 1 to 8, characterised in that the base element (4) is made of steel, aluminium, laminated plywood or solid wood with or without partial sheet metal protection on the outsides of the base element (4).

10. Lashing device according to claim 1, characterised in that at least one upper, particularly U-shaped edge protecting element (2) is fixed to the lashing strap (1) by means of closed clips (21) in such a way that the lashing strap (1) extends on the upper side of the edge protecting element (2) and there are perpendicular arms (22) of the edge protecting element (2) on the outsides of which the lashing strap (1) extends.

11. Lashing device according to claim 10, characterised in that the upper edge protection comprises two spaced-apart clips (21) which are arranged at a distance from each other on the outside of the edge protecting element (2) and in each case form a closed opening (42), preferably a rectangular opening (42), through which the lashing strap (1) extends, and the tightening device (3) is arranged between the two clips (21).

12. Lashing device according to either of claims 10 or 11, characterised in that the upper edge protecting element (2) consists of a U-shaped steel sheet, plastic part or wood.

13. Lashing device according to claim 10, characterised in that the upper edge protecting element (2) consists of a strap band which is arranged along the lashing strap (1) and comprises several notches transversely to the longitudinal direction of the band, through which the lashing strap (1) is threaded, the lashing strap (1) extends on the outside of the strap band and the tightening device (3) is arranged on the outside of the strap band.

## Revendications

1. Dispositif de cerclage destiné à lier et à emballer de manière résistante des objets empilables, tels que des plaques, notamment des panneaux de bois stratifiés, laminés ou similaires comprenant:
- un feuillard de cerclage (1) muni d'un dispositif de serrage (3), et
- au moins un élément de cale de support (4) présentant une surface de support pour les objets empilés (5), l'élément de cale de support (4) comportant au moins une ouverture (42) fermée en section transversale, au travers de laquelle passe le feuillard de cerclage (1).

2. Dispositif de cerclage selon la revendication 1, **caractérisé** en ce que le feuillard de cerclage (1) forme une boucle fermée.

3. Dispositif de cerclage selon la revendication 1, **caractérisé** en ce que le feuillard de cerclage (1) comporte deux extrémités de feuillard qui sont reliées de manière indissociable avec le dispositif de serrage (3).

4. Dispositif de cerclage selon la revendication 1, **caractérisé** en ce que l'ouverture (42) s'étend au travers de la totalité de l'élément de cale de support (4) le long de l'axe longitudinal de celui-ci.

5. Dispositif de cerclage selon la revendication 1 ou 4, **caractérisé** en ce que l'ouverture (42) dans l'élément de cale de support (4), présente une section transversale sensiblement de forme rectangulaire, dont la largeur est au moins égale à la largeur du feuillard de cerclage (1).

6. Dispositif de cerclage selon l'une ou plusieurs des revendications précédentes, **caractérisé** en ce que l'élément de cale de support (4) est constitué d'un corps allongé qui présente une hauteur telle, qu'entre la surface de support (10) et une surface de base d'appui opposée, il reste une hauteur libre permettant la réception des objets empilés (5) au moyen d'un outillage de levage, tel que celui d'un chariot élévateur à fourche ou analogue, et en ce que l'ouverture (42) s'étend dans l'élément de cale de support (4), parallèlement à la surface de support.

7. Dispositif de cerclage selon l'une ou plusieurs des revendications précédentes, **caractérisé** en ce que l'élément de cale de support (4) présente sur ses petits côtés, des parties d'aile (41) perpendiculaires à la surface de support.

8. Dispositif de cerclage selon la revendication 7, **caractérisé** en ce que chacune des ailes (41) est pourvue d'une ouverture (42) fermée en section transversale, au travers de laquelle passe le feuillard de cerclage (1), et en ce que le feuillard de cerclage (1) s'étend dans un creux dans la surface de support de l'élément de cale de support (4).

9. Dispositif de cerclage selon l'une ou plusieurs des revendications 1 à 8, **caractérisé** en ce que l'élément de cale de support (4) est réalisé en acier, en aluminium, en contre-plaqué ou en bois massif avec ou sans une protection partielle de tôle sur les côtés extérieurs de l'élément de cale de support (4).

10. Dispositif de cerclage selon la revendication 1, **caractérisé** en ce qu'au moins un élément de protection de bord (2) supérieur, notamment en forme de "U", est fixé au feuillard de cerclage (1), au moyen de languettes (21) fermées, de façon telle, que le feuillard de cerclage (1) s'étende sur le côté supérieur de l'élément de protection de bord (2), et en ce que sont prévues des ailes verticales (22) de l'élément de protection de bord (2), sur le côté extérieur desquelles s'étend le feuillard de cerclage (1).

11. Dispositif de cerclage selon la revendication 10, **caractérisé** en ce que la protection de bord supérieure présente deux languettes (21) espacées l'une de l'autre, qui sont disposées sur le côté extérieur de l'élément de protection de bord (2) en étant espacées l'une de l'autre, et forment chacune une ouverture (42) fermée, de préférence une ouverture rectangulaire (42), au travers de laquelle s'étend le feuillard de cerclage (1), et en ce que le dispositif de serrage (3) est disposé entre les deux languettes (21).

12. Dispositif de cerclage selon l'une des revendications 10 ou 11, **caractérisé** en ce que l'élément de protection de bord (2) est réalisé en une tôle d'acier, par une pièce de matière plastique ou en bois, en forme de "U".

13. Dispositif de cerclage selon la revendication 10, **caractérisé** en ce que l'élément de protection de bord supérieur (2) est constitué par une bande de feuillard, qui est disposée le long du feuillard de cerclage (1) et présente plusieurs incisions transversalement à la direction longitudinale de la bande, au travers desquelles est enfilé le feuillard de cerclage (1), le feuillard de cerclage (1) s'étendant sur le côté extérieur de la bande de feuillard, et le dispositif de serrage (3) étant disposé sur le côté extérieur de la bande de feuillard.
